# EUROPÄISCHE PATENTSCHRIFT

(11) **EP 3 138 111 B1**
(45) Veröffentlichungstag und Bekanntmachung des Hinweises auf die Patenterteilung: **02.05.2018**
(21) Anmeldenummer: 14780796.0
(22) Anmeldetag: 24.09.2014
(51) Int. Cl.: H01H 9/36, H01H 71/02, H01H 1/20

(54) **SCHALTGERÄT MIT LICHTBOGENLÖSCHVORRICHTUNG**
SWITCHING DEVICE WITH ARC EXTINGUISHING DEVICE
COMMUTATEUR MUNI D'UN DISPOSITIF D'EXTINCTION DE L'ARC ÉLECTRIQUE

(43) Veröffentlichungstag der Anmeldung: 08.03.2017
(73) Patentinhaber: Siemens Aktiengesellschaft, 80333 München (DE)
(72) Erfinder: GRÄFENHAHN, Rudolf, 92224 Amberg (DE)
(86) Internationale Anmeldenummer: PCT/EP2014/070336
(87) Internationale Veröffentlichungsnummer: WO 2016/045718

(56) Entgegenhaltungen:
- DE-A1- 10 356 271
- DE-T2- 60 027 842

## Beschreibung

Die Erfindung betrifft ein ein- oder mehrpoliges Schaltgerät, das für jeden Pol eine Schaltkammer mit einer Lichtbogenlöschvorrichtung aufweist, wobei die Schaltkammer jeweils zwei Seitenwände aufweist zwischen denen ein Käfig angeordnet ist, der zur Lagerung einer beweglichen Kontaktbrücke vorgesehen ist, wobei auf der Kontaktbrücke Kontakte angeordnet sind, wobei die Lichtbogenlöschvorrichtung mehrere Löschbleche aufweist, deren Enden in einer Taschenanordnung aufgenommen sind.

Ein derartiges Schaltgerät kommt zum Beispiel in der industriellen Schalttechnik zum Einsatz. Schaltgeräte sind dort häufig als Leistungsschalter ausgeführt. Dabei handelt es sich um spezielle Schaltgeräte, deren Hauptaufgabe darin besteht, zerstörungsfrei auch unter elektrischer Last (d.h. im stromtragenden Zustand) die nachgelagerten Geräte strom- und spannungsfrei zu schalten um sie beispielsweise vor Überlast-und/oder Kurzschlussschäden zu schützen. Zu den schützenswerten, nachgelagerten Geräten zählen unter anderem Motoren, Transformatoren sowie weitere elektrische Geräte.

Aus der DE 103 56 271 A1 ist ein Schaltgerät bekannt, das eine Schaltstruktur aufweist, die eine Käfig-Baugruppe mit zwei Seitenwänden und einer Bodenwand umfasst, wobei die Käfig-Baugruppe zumindest teilweise als Käfig ausgebildet ist, in dem ein Schieber verschiebbar gelagert ist. In einer Öffnung des Schiebers ist eine festen Kontakten zugeordnete bewegliche Kontaktbrücke unter Beaufschlagung einer Kontaktdruckfeder gehalten und für die Verschiebung der Kontaktbrücke ein Freiraum zwischen den beiden ersten Seitenwänden vorgesehen. Zur Halterung des Schiebers ist ein Anschlag vorgesehen. Zur Schaltstruktur gehören durch isolierende zweite Seitenwände gebildete Schaltkammern, wobei die zweiten Seitenwände ein Volumen begrenzen, das die Öffnungs-Lichtbögen enthält, und die zweiten Seitenwände auf gegenüberliegenden Seiten der den Käfig umfassenden Käfig-Baugruppe und von diesem jeweils durch einen Spalt getrennt angeordnet sind. Weiterhin wird ein Steg offenbart, der in den Spalt zwischen der Käfig-Baugruppe und den Seitenwänden formschlüssig eingreift und diesen somit komplett ausfüllt.
Aus der DE 600 27 842 T2 ist eine Schaltvorrichtung bekannt, die ein Lichtbogenlöschkammer-Gehäuse aufweist, das mit Lichtbogenlöschrippen versehen ist, wobei diese Vorrichtung dazu bestimmt ist, in jedem Pol von Schaltgeräten, insbesondere von mehrpoligen Niederspannungs-Trennschaltern oder - Schalt-Schützen, verwendet zu werden. Dabei sind bei dieser Vorrichtung Seitenwände des Lichtbogenlöschkammer-Gehäuses vorgesehen, die Führungsmittel für die Enden der Lichtbogenlöschrippen aufweisen. Gemäß einer bevorzugten Ausführungsform weisen diese Führungsmittel einen Körper auf, der an jede Seitenwand zum Inneren des Lichtbogenlöschkammer-Gehäuses hin angeformt und durch eine Seitenrippe im Wesentlichen parallel zur Seitenwand verlängert ist und mit dieser Wand einen Sitz bildet, der die Enden der Lichtbogenlöschrippen aufnehmen kann. Der Körper kann zum Beispiel über die ganze Höhe der Wand einen im Wesentlichen rechtwinkligen Querschnitt aufweisen. Die Länge der Seitenrippe ermöglicht es, die Enden genügend zu bedecken, um sie beim Auftreten eines Lichtbogens von den beweglichen Kontakten, den ortsfesten Kontakten und der Brücke von beweglichen Kontakten elektrisch zu isolieren.
Der vorliegenden Erfindung liegt die Aufgabe zugrunde, ein ein- oder mehrpoliges Schaltgerät mit einer Vorrichtung zum Löschen von Lichtbögen bereitzustellen, das aus möglichst wenigen Einzelteilen besteht, kostengünstig und automatisierbar herzustellen ist und eine ausreichende mechanische und thermische Stabilität unter Lichtbogeneinfluss aufweist. Die Aufgabe wird durch ein Schaltgerät gemäß des unabhängigen Anspruchs 1 gelöst. Weitere Ausgestaltungen ergeben sich aus den Unteransprüchen. Mit seitlichem Halt ist hier der Halt bezeichnet, der den Käfig nicht in Schaltrichtung hält, sondern in Richtung der Löschbleche, so dass die Bewegung der Kontaktbrücke derart fixiert ist, dass unter anderem kein elektrischer Kontakt zwischen der Kontaktbrücke und den Löschblechen zustande kommen kann.
Der Erfindung liegt die Erkenntnis zu Grunde, dass beim Stand der Technik, beispielsweise durch thermische Ausdehnung im Lichtbogenfall, Kräfte auf den Käfig eingeprägt werden, was wiederum den ordnungsgemäßen Lauf der Kontaktbrücke im Käfig beeinträchtigen kann.
Der erfindungsgemäße Aufbau des Schaltgeräts wird durch eine geringe Zahl an Einzelteilen realisiert, was bei der automatisierten Montage große Vorteile hinsichtlich Durchlaufzeit und Kosten mit sich bringt. Darüber hinaus ist der Aufbau des Schaltgeräts an sich und der Kombination aus Käfig und Taschenanordnung im Speziellen hinsichtlich der Krafteinwirkungen des Gehäuses auf den Käfig im Lichtbogenfall optimiert, um ein Verklemmen oder Verkanten der Kontaktbrücke zu verhindern. Dabei haben die Seitenwände und die Taschenanordnung bevorzugt gleichmäßige Wandstärken, wodurch sich die Neigung verringert die ursprüngliche Form zu verändern und sich zu verziehen. Zusätzlich kann der Käfig neben seiner statischen Eigenschaften auch hinsichtlich seiner Gleitreibeigenschaften und Abriebfestigkeit für eine bestimmungsgemäße, hohe Lebensdauer optimiert sein.
In einer weiteren Ausführungsform besteht die Halterung dabei pro Seitenwand aus einem Paar von Vorsprüngen zwischen denen sich eine Nut bildet, in die dann ein entsprechend geformtes Gegenstück am Käfig formschlüssig eingreift. Der dadurch erzeugte seitliche Halt des Käfigs verhindert im Rahmen der üblichen Toleranzen ein Verrutschen des Käfigs und somit der Kontaktbrücke in Richtung der Löschbleche. Dabei kann der seitliche Halt natürlich auch durch jegliche bereits hinlänglich aus dem Stand der Technik bekannten Nut-Feder-, Zapfen-, Schwalbenschwanz- oder anderer Verbindungen hergestellt werden. Erfindungsgemäß wird die Taschenanordnung, in die die Löschblechenden aufgenommen und gegenüber der Kontaktbrücke elektrisch isoliert werden, mit der jeweiligen Seitenwand verschweißt oder idealerweise direkt im Produktionsprozess der Seitenwände mit angeformt. So ist kein Zusatzteil mit der Funktion der Taschenanordnung nötig was den Aufbau und die Produktion des Schaltgeräts vereinfacht. Durch das direkte Anformen wird außerdem eine hohe Positioniergenauigkeit sowohl der Taschenanordnung selbst als auch der Löschbleche erreicht, was wiederum die Serienstreuung des Schaltgeräts vermindert und eine durchgehend hohe Qualität begünstigt.
In einer weiteren Ausführungsform ist das Gegenstück der Halterung nicht mittig am Käfig angebracht, sondern asymmetrisch oder mit einem Mittenversatz um eine vorgegebene Einbaulage des Käfigs für die Montage zu definieren. Die Halterung ist dementsprechend mit Mittenversatz im Bezug auf den Käfig an den Seitenwänden vorzusehen. Dabei muss die Halterung nicht zwangsläufig symmetrisch auf den beiden Seitenwänden, die den Käfig aufnehmen, platziert werden, sondern kann vielmehr nach anderen Gesichtspunkten, wie Materialstärke der Seitenwände an der Position der Halterung, optimiert sein.
In weiteren Ausführungsformen ist die Taschenanordnung aus einem elektrisch isolierenden Material gefertigt, das die Löschbleche und die Kontaktbrücke von dem Löschpaket isoliert. Weiterhin kann die Taschenanordnung mehrere, gleichmäßig beabstandete Rippen aufweisen, in die die parallelen Löschbleche aufgenommen werden und diese mechanisch stabilisieren und untereinander elektrisch isolieren.

In einer weiteren Ausführungsform hat die Taschenanordnung an dem Ende, das in Richtung Käfig zeigt, eine Verlängerung, die den Abstand zwischen dem Käfig und der Taschenanordnung verringert, was zu einer optimalen Abdichtung der Schaltkammer gegenüber der Seitenwände führt und somit eine gute Führung des Lichtbogens in der Schaltkammer gewährleistet. Vorteilhaft ist hier weiterhin, dass die Schaltkammer möglichst kompakt wird, was wiederum für die Führung der Lichtbögen in Richtung des Löschpakets optimal ist. Ebenfalls vorteilhaft kann der Abstand zwischen Käfig und Verlängerung der Taschenanordnung durch die Formgebung vom Käfig und der Verlängerung auf ein Minimum reduziert werden, was die Führung der Lichtbögen weiter verbessert. Beispielhaft wäre hier eine Aussparung oder Nut im Käfig zu nennen, in die die Verlängerung der Taschenanordnung hineinragt.

Um die Funktion des Schaltgeräts im Lichtbogenfall nicht zu beeinträchtigen, ist der Abstand zwischen dem Käfig und der Verlängerung der Taschenanordnung mindestens so groß zu wählen, dass durch die extremen Einflüsse des Lichtbogens keine Verschweißung der beiden Elemente auftritt. Auch in diese Betrachtung mit einfließen sollte das Kriterium, dass bei temperaturbedingter Ausdehnung des Materials, aus dem die Taschenanordnung und deren Verlängerung gefertigt sind, ungünstige Krafteinwirkungen auf den Käfig zu vermeiden sind und ein Verklemmen oder Verkanten der Kontaktbrücke so verhindert werden kann. So ist nicht nur sichergestellt, dass der Käfig die Kontaktbrücke immer optimal führen, sondern der Käfig auch in einem gewissen Zyklus problemlos ausgetauscht werden kann.

Die Trennung des Käfigs von den Seitenwänden und der Taschenanordnung hat des Weiteren den Vorteil, alle Elemente hinsichtlich ihrer notwendigen Eigenschaften optimieren zu können. Die Seitenwände und die Taschenanordnung sind hinsichtlich ihrer isolierenden Eigenschaften zu optimieren, darüber hinaus sind auch die Ausgasungseigenschaften unter Lichtbogeneinwirkung von Relevanz um eine gute Lichtbogenführung und schnelle Lichtbogenlöschung zu erreichen.
Beim Käfig stehen vor allem die Gleitreibeigenschaften des gewählten Materials im Vordergrund, wobei die Abriebfestigkeit und die Temperaturbeständigkeit nicht vernachlässigt werden darf. Hier bieten sich vor allem Polyamide an, insbesondere Creamid® oder Ultramid®.

Im Folgenden wird die Erfindung anhand der in den Figuren dargestellten Ausführungsbeispiele näher beschrieben und erläutert. Es zeigen:
- FIG 1: einen Querschnitt eines erfindungsgemäßen Schaltgeräts mit Lichtbogenlöschvorrichtung und
- FIG 2: eine Schrägsicht eines dreipoligen Schaltgeräts, ohne Käfig und Kontaktbrücke.

FIG 1 zeigt einen Querschnitt eines erfindungsgemäßen Schaltgeräts 1 mit einer Lichtbogenlöschvorrichtung, die im Wesentlichen aus einer Taschenanordnung 4 und einem aus mehreren Löschblechen 26 und deren Löschblechenden 27 aufgebauten Löschpaket 28 besteht. Der Schnitt wurde dabei durch eine Schaltkammer 5 und eine Kontaktbrücke 10 des Schaltgeräts gelegt. Weiterhin dargestellt sind eine Seitenwand 3, hier als Außenwand ausgeführt, die Taschenanordnung 4 und deren Verlängerung 4a. Ein Käfig 16 wird durch eine Halterung 7 seitlich gehalten, wobei der Käfig 16 die Halterung 7 verdeckt und diese somit nicht abgebildet ist. Der Schnitt durch die Kontaktbrücke 10 zeigt die Anordnung jeweils eines Kontakts 12 pro Seite sowie der Kontaktbrücke 10 im Käfig 16. Dabei wird die Kontaktbrücke 10 durch eine Feder 13 gehalten und kann durch einen Kontaktschieber 14 bewegt werden.

Der Abstand zwischen dem Käfig 16 und der Taschenanordnung 4 und ihrer Verlängerung 4a ist hier so gewählt, dass der Lichtbogen optimal von den Kontakten weg in die Lichtbogenlöschvorrichtung geführt wird. Diesen Effekt kann eine Schrägung an der Verlängerung 4a verstärken. Die untereinander elektrisch isolierten Löschbleche 26 bilden das Löschpaket 28 in dem der Lichtbogen dann gelöscht wird. Der Käfig 16 ist dabei als separates Teil ausgeführt und kann somit hinsichtlich der für eine hohe Lebensdauer wichtigen Gleitreibung und Abriebfestigkeit optimiert werden. Ein einfacher Austausch des Käfigs 16 ist ebenso möglich. Diese Aufbauweise ist sowohl für eine hohe Lebensdauer als auch für eine kostengünstige, einfache und automatisierbare Montage optimiert.

FIG 2 zeigt ein dreipolig ausgeführtes Schaltgerät 1, bei dem der Käfig 16 und die Kontaktbrücke 10 aus Gründen der Übersichtlichkeit nicht dargestellt sind. Es wurden die bereits in Zusammenhang mit FIG 1 eingeführten Bezugszeichen verwendet. Die Halterung 7, die in dieser Ausführungsform verwendeten Vorsprünge 8 und eine Nut 9 sind sichtbar. Die Seitenwände 3 sind teilweise als Trennwände zwischen zwei Schaltkammern 5 oder als Außenwände einer Schaltkammer 5 ausgeführt. Die Schaltkammer 5 wird dabei im Wesentlichen seitlich durch die Taschenanordnung 4 und deren Verlängerung 4a sowie den Löschpaketen 28 begrenzt. Es sind jeweils zwei Löschpakete 28 pro Pol zwischen den Seitenwänden 3 und mittels Aufnahme der Löschblechenden 27 in die Taschenvorrichtungen 4 fixiert.

Ein Gehäuse 2 ist hier einteilig ausgeführt, kann aber auch so konstruiert werden, dass es aus mehreren Teilen zusammengesteckt werden muss. Für die Seitenwände 4, die nicht als Außenwand ausgeführt sind, also ins Innere des Gehäuses gesteckt werden, sind Führungsschienen 2a vorgesehen. Die Halterungen 7 für den Käfig 16 sind nicht mittig angeordnet um eine eindeutige Einbaulage des Käfigs 16 festzulegen. Dies hat den Vorteil, dass beim Zusammenbau des Schaltgeräts der Käfig 16 immer richtig angeordnet ist, und ein fehlerhaftes Zusammensetzen des Schaltgeräts 1 vermieden wird. Die Konstruktion kann natürlich nicht nur für dreipolige sondern analog auch für ein- oder mehrpolige Schaltgeräte angewandt werden.

Die Erfindung betrifft ein ein- oder mehrpoliges Schaltgerät, das für jeden Pol eine Schaltkammer mit einer Lichtbogenlöschvorrichtung aufweist. Die Schaltkammer weist zwei Seitenwände auf, zwischen denen ein Käfig angeordnet ist, der eine bewegliche Kontaktbrücke trägt. Auf der Kontaktbrücke sind Kontakte angeordnet. Die Lichtbogenlöschvorrichtung weist mehrere Löschbleche auf, deren Enden in einer Taschenanordnung aufgenommen sind.

Zur Bereitstellung eines kostengünstigen und zuverlässigen ein- oder mehrpoligen Schaltgeräts wird vorgeschlagen, dass die Seitenwände eine Halterung für einen seitlichen Halt des Käfigs in einer quer zu einer Schaltbewegungsrichtung der Kontakte und parallel zu den Seitenwänden verlaufenden Richtung aufweisen, wobei die Taschenanordnung eine von dem Käfig getrennte Komponente ist, die derart von dem Käfig beabstandet ist, dass sie keinen derartigen seitlichen Halt für den Käfig bereitstellt.

## Patentansprüche

1. Ein- oder mehrpoliges Schaltgerät (1), das für jeden Pol eine Schaltkammer (5) mit einer Lichtbogenlöschvorrichtung (4, 26, 27, 28) aufweist, wobei die Schaltkammer (5) jeweils zwei Seitenwände (3) aufweist zwischen denen ein Käfig (16) angeordnet ist, der zur Lagerung einer beweglichen Kontaktbrücke (10) vorgesehen ist, wobei auf der Kontaktbrücke (10) Kontakte (12) angeordnet sind, wobei die Lichtbogenlöschvorrichtung (4, 26, 27, 28) mehrere Löschbleche (26) aufweist, deren Enden (27) in einer Taschenanordnung (4) aufgenommen sind, wobei die Seitenwände (3) eine Halterung (7) für einen seitlichen Halt des Käfigs (16) in einer quer zu einer Schaltbewegungsrichtung der Kontakte (12) und parallel zu den Seitenwänden (3) verlaufenden Richtung aufweisen, wobei die Taschenanordnung (4) als eine vom Käfig (16) getrennte Komponente ausgeführt ist, die derart vom Käfig (16) beabstandet ist, dass sie keinen derartigen seitlichen Halt für den Käfig (16) bereitstellt, **dadurch gekennzeichnet, dass** die Taschenanordnung (4) an der jeweiligen Seitenwand (3) angeformt oder mit der jeweiligen Seitenwand (3) verschweißt ist.

2. Schaltgerät nach Anspruch 1, **dadurch gekennzeichnet, dass** die Halterung (7) als an der jeweiligen Seitenwand (3) angeordnete Vorsprünge (8), insbesondere als an die Seitenwand (3) angeformte Vorsprünge (8), ausgebildet ist, wobei sich zwischen den Vorsprüngen eine Nut (9) ausgebildet, in die ein entsprechendes Gegenstück des Käfigs (16) hineinragt.

3. Schaltgerät nach Anspruch 1 oder 2, wobei die Seitenwände (3) und die Taschenanordnung (4) gleichmäßige Wandstärken aufweisen.

4. Schaltgerät nach einem der vorhergehenden Ansprüche, **dadurch gekennzeichnet, dass** die Halterung (7) mit einem Mittenversatz und / oder asymmetrisch in Bezug auf den Käfig (16) an der jeweiligen Seitenwand (3) angeordnet ist.

5. Schaltgerät nach einem der vorhergehenden Ansprüche, **dadurch gekennzeichnet, dass** die Taschenanordnung (4) die Enden der Löschbleche (26) gegenüber der Kontaktbrücke (10) elektrisch isoliert.

6. Schaltgerät nach einem der vorhergehenden Ansprüche, **dadurch gekennzeichnet, dass** die Taschenanordnung (4) parallel angeordnete Rippen zur Aufnahme der Enden (27) der Löschbleche (26) aufweist, die eine gegenseitige elektrische Isolierung und eine Beabstandung benachbarter Löschbleche (26) sicherstellen.

7. Schaltgerät nach einem der vorhergehenden Ansprüche, **dadurch gekennzeichnet, dass** die Taschenanordnung (4) an einem Ende, das in Richtung Käfig (16) zeigt, eine Verlängerung (4a) aufweist, die den Abstand zwischen dem Käfig (16) und der Taschenanordnung (4) verringert, um eine gute Führung eines Lichtbogens in der Schaltkammer (5) zu gewährleisten.

8. Schaltgerät nach Anspruch 7, **dadurch gekennzeichnet, dass** der Käfig (16) und die Verlängerung (4a) der Taschenanordnung (4) eine derartig zusammenwirkende Formgebung aufweisen, dass der Abstand zwischen dem Käfig (16) und Taschenanordnung (4) auf ein Minimum reduziert ist, um eine gute Führung des Lichtbogens zu gewährleisten.

9. Schaltgerät nach Anspruch 7 oder 8, **dadurch gekennzeichnet, dass** der Käfig (16) eine Aussparung aufweist, in die die Verlängerung (4a) hineinragt.

10. Schaltgerät nach einem der vorhergehenden Ansprüche, **dadurch gekennzeichnet, dass** der Abstand zwischen dem Käfig (16) und der Taschenanordnung (4) mindestens so groß ist, dass sicherstellt ist, dass auch im Lichtbogenfall keine ungewünschten Verschweißungen zwischen den beiden Bauteilen auftreten.

11. Schaltgerät nach einem der vorhergehenden Ansprüche, **dadurch gekennzeichnet, dass** die Seitenwände (3) und / oder die Taschenanordnung (4) aus einem Material besteht, das hinsichtlich seiner Ausgasungseigenschaften unter Lichtbogeneinwirkung optimiert ist.

12. Schaltgerät nach einem der vorhergehenden Ansprüche, **dadurch gekennzeichnet, dass** der Käfig (16) aus einem Material besteht, welches hinsichtlich seiner Gleitreibeigenschaften optimiert ist, insbesondere aus einem Polyamid, vorzugsweise Creamid® oder Ultramid®.

13. Schaltgerät nach einem der vorhergehenden Ansprüche, **dadurch gekennzeichnet, dass** das Schaltgerät als ein Leistungsschalter ausgebildet ist.

## Claims

1. Single or multiple-pole switching device (1) which has a switching chamber (5) with an arc extinguishing device (4, 26, 27, 28) for each pole, wherein each switching chamber (5) has two side walls (3) between which a cage (16) is arranged which is provided for storing a movable contact bridge (10), wherein contacts (12) are arranged on the contact bridge (10), wherein the arc extinguishing device (4, 26, 27, 28) has a plurality of quenching plates (26), the ends (27) of which are received in a pocket arrangement (4), wherein the side walls (3) comprise a holder (7) for a lateral hold of the cage (16) in a direction extending transversely to a switching movement direction of the contacts (12) and parallel to the side walls (3),
wherein the pocket arrangement (4) is configured as a component separate from the cage (16) and is spaced from the cage (16) such that it does not provide any such lateral hold for the cage (16), **characterised in that** the pocket arrangement (4) is formed on the respective side wall (3) or welded to respective the side wall (3).

2. Switching device according to claim 1, **characterised in that** the holder (7) is configured as protrusions (8) arranged on the respective side wall (3), in particular as protrusions (8) formed on the side wall (3), wherein provided between the protrusions is a groove (9) into which a corresponding counterelement of the cage (16) protrudes.

3. Switching device according to claim 1 or 2, wherein the side walls (3) and the pocket arrangement (4) have even wall thicknesses.

4. Switching device according to one of the preceding claims, **characterised in that** the holder (7) is arranged on the respective side wall (3) with a central offset and/or asymmetrical with respect to the cage (16).

5. Switching device according to one of the preceding claims, **characterised in that** the pocket arrangement (4) electrically isolates the ends of the quenching plates (26) with respect to the contact bridge (10).

6. Switching device according to one of the preceding claims, **characterised in that** the pocket arrangement (4) comprises parallel arranged ribs for receiving the ends (27) of the quenching plates (26), which ensure mutual electrical insulation and spacing of adjacent quenching plates (26).

7. Switching device according to one of the preceding claims, **characterised in that** the pocket arrangement (4) comprises an extension (4a) at one end which points in the direction of the cage (16), which reduces the spacing between the cage (16) and the pocket arrangement (4), in order to ensure a good guidance of an arc in the switching chamber (5).

8. Switching device according to claim 7, **characterised in that** the cage (16) and the extension (4a) of the pocket arrangement (4) have a cooperating design such that the separation between the cage (16) and the pocket arrangement (4) is reduced to a minimum in order to ensure good guidance of the arc.

9. Switching device according to claim 7 or 8, **characterised in that** that cage (16) has a cut-out into which the extension (4a) protrudes.

10. Switching device according to one of the preceding claims, **characterised in that** the spacing between the cage (16) and the pocket arrangement (4) is at least so large that even in the event of an arc, no unwanted welding takes place between the two components.

11. Switching device according to one of the preceding claims, **characterised in that** the side walls (3) and/or the pocket arrangement (4) is made of a material which is optimised with regard to its starting properties under the effect of an arc.

12. Switching device according to one of the preceding claims, **characterised in that** the cage (16) is made of a material which is optimised with regard to its sliding friction properties, in particular a polyamide, preferably Creamid® or Ultramid®.

13. Switching device according to one of the preceding claims, **characterised in that** the switching device is configured as a power circuit breaker.

## Revendications

1. Appareil (1) de commutation monopolaire ou multipolaire, qui a, pour chaque pôle, une chambre (5) de commutation ayant un dispositif (4, 26, 27, 28) d'extinction d'arc électrique, la chambre (5) de commutation ayant respectivement deux parois (3) latérales entre lesquelles est disposée une cage (16) prévue pour le montage d'un pont (10) de contact mobile, des contacts (12) étant montés sur le pont (10) de contact, le dispositif (4, 26, 27, 28) d'extinction d'arc électrique ayant plusieurs tôles (26) d'extinction, dont les extrémités (27) sont reçues dans un agencement (4) de poche, les parois (3) latérales ayant une fixation (7) pour un maintien latéral de la cage (16) dans une direction s'étendant transversalement à une direction de déplacement de commutation des contacts (12) et parallèlement aux parois (3) latérales,
l'agencement (4) de poche étant réalisé sous la forme d'un composant, qui est distinct de la cage (16) et qui est à distance de la cage (16), de manière à ne pas procurer de maintien latéral de ce genre pour la cage (16), **caractérisé en ce que**
l'agencement (4) de poche vient de matière avec la paroi (3) latérale respective ou est soudé à la paroi (3) latérale respective.

2. Appareil de commutation suivant la revendication 1, **caractérisé en ce que** la fixation (7) est constituée sous la forme de saillies (8) disposées sur la paroi (3) latérale respective, notamment sous la forme de saillies (8) venues de matière avec la paroi (3) latérale, une rainure (9), dans laquelle pénètre une pièce antagoniste correspondante de la cage (16), étant constituée entre les saillies.

3. Appareil de commutation suivant la revendication 1 ou 2, dans lequel les parois (3) latérales et l'agencement (4) de poche ont des épaisseurs de paroi constantes.

4. Appareil de commutation suivant l'une des revendications précédentes, **caractérisé en ce que** la fixation (7) est disposée sur la paroi (3) latérale respective en ayant un décalage médian et/ou dissymétriquement par rapport à la cage (16).

5. Appareil de commutation suivant l'une des revendications précédentes, **caractérisé en ce que** l'agencement (4) de poche isole, du point de vue électrique, le pont (10) de contact des extrémités des tôles (26) d'extinction.

6. Appareil de commutation suivant l'une des revendications précédentes, **caractérisé en ce que** l'agencement (4) de poche a des rainures, disposées parallèlement, de réception des extrémités (27) des tôles (26) d'extinction, qui assurent une isolation électrique mutuelle et une mise à distance de tôles (26) d'extinction voisines.

7. Appareil de commutation suivant l'une des revendications précédentes, **caractérisé en ce que** l'agencement (4) de poche a, à une extrémité qui pointe dans la direction de la cage (16), un prolongement (4a), qui diminue la distance entre la cage (16) et l'agencement (4) de poche pour assurer un bon guidage d'un arc électrique dans la chambre (5) de commutation.

8. Appareil de commutation suivant la revendication 7, **caractérisé en ce que** la cage (16) et le prolongement (4a) de l'agencement (4) de poche ont, en coopération, un façonnage tel que la distance entre la cage (16) et l'agencement (4) de poche est réduite à un minimum pour assurer un bon guidage de l'arc électrique.

9. Appareil de commutation suivant la revendication 7 ou 8, **caractérisé en ce que** la cage (16) a un évidement dans lequel le prolongement (4a) pénètre.

10. Appareil de commutation suivant l'une des revendications précédentes, **caractérisé en ce que** la distance entre la cage (16) et l'agencement (4) de poche est au moins si grande qu'il est sûr que, même dans le cas d'un arc électrique, des soudures non souhaitées n'apparaissent pas entre les deux pièces.

11. Appareil de commutation suivant l'une des revendications précédentes, **caractérisé en ce que** les parois (3) latérales et/ou l'agencement (4) de poche sont en un matériau, qui est optimisé du point de vue de ses propriétés de dégagement de gaz sous l'effet d'un arc électrique.

12. Appareil de commutation suivant l'une des revendications précédentes, **caractérisé en ce que** la cage (16) est en un matériau, qui est optimisé du point de vue de ses propriétés de glissement, notamment en un polyamide, de préférence en Creamid (marque de fabrique) ou en Ultramid (marque de fabrique).

13. Appareil de commutation suivant l'une des revendications précédentes, **caractérisé en ce que** l'appareil de commutation est constitué en disjoncteur.
